# EUROPÄISCHE PATENTSCHRIFT

(11) **EP 0 722 408 B1**
(45) Veröffentlichungstag und Bekanntmachung des Hinweises auf die Patenterteilung: **02.09.1998**
(21) Anmeldenummer: 94929478.9
(22) Anmeldetag: 14.10.1994
(51) Int. Cl.: B65D 30/12, B65D 30/20

(54) **BEUTEL, INSBESONDERE ZUM VERPACKEN FEUCHTIGKEITSEMPFINDLICHER STOFFE**
BAG, IN PARTICULAR FOR PACKAGING HUMIDITY-SENSITIVE SUBSTANCES
SACHET, NOTAMMENT DE CONDITIONNEMENT DE SUBSTANCES SENSIBLES A L'HUMIDITE

(30) Priorität: 16.10.1993 DE 9315795 U
(43) Veröffentlichungstag der Anmeldung: 24.07.1996
(73) Patentinhaber: NORD-WEST VERPACKUNG GmbH, 51789 Lindlar (DE)
(72) Erfinder: BAAR-BARTELT, Reinhold, D-51688 Wipperfürth (DE)
(74) Vertreter: Vollbach, Hans, Dipl.-Ing.
(86) Internationale Anmeldenummer: DE9401225
(87) Internationale Veröffentlichungsnummer: WO9511169

(56) Entgegenhaltungen:
- EP-A- 0 298 252
- DE-A- 1 939 591
- DE-A- 4 102 548
- DE-U- 8 706 305
- GB-A- 2 254 065
- US-A- 4 056 045

## Beschreibung

Die Erfindung betrifft einen Blockbodenbeutel aus Kunststofffolie, insbesondere zum Verpacken feuchtigkeitsempfindlicher Stoffe, mit einer Vorderwand, einer Rückwand und mit Seitenwänden, die mit der Vorderwand und der Rückwand Längsaußenkanten bilden, wobei der Blockboden durch Umfalten von Teilen der Vorderwand, der Rückwand und der Seitenwände entlang der mindestens vier Queraußenkanten an einer Stirnseite gebildet ist.

Beutel, die für die Verpackung von feuchtigkeitsempfindlichen Stoffen, wie z.B. Baustoffen oder Waschpulver, verwendet werden, bestehen im allgemeinen aus dickem Papier oder aus Pappe, um ihre Formstabilität und ihre Stapelbarkeit zu gewährleisten. Um ein Eindringen von Feuchtigkeit zu verhindern, sind die Beutel mit einer wasser- oder dampfdichten Beschichtung versehen, die aus einer Kunststoffbeschichtung oder einer Lackschicht bestehen kann und die in geeigneter Weise mit dem Papierbeutel verbunden ist.

Verpackungen aus derartigen Verbundwerkstoffen sind nicht nur teuer herzustellen, sondern sie sind auch schwierig umweltgerecht zu entsorgen, da vor einer geeigneten Wiederverwertung die verschiedenen Materialien des Beutels voneinander getrennt werden müssen.

Die Herstellung von Blockbodenbeuteln erfolgt mit Hilfe von Blockbodenbeutelmaschinen im allgemeinen in der Weise, daß Zunächst aus einem Flachmaterial, wie Papier, ein z.B. als Seitenfaltenschlauch ausgebildeter Schlauch hergestellt wird, von dem einzelne Schlauchabschnitte abgetrennt werden, deren bodenseitigen Enden dann zur Bildung des Blockbodens als Eckeinschläge und Bodenseitenumschläge nach innen umgefalzt und verbunden werden (US-A 4 056 045). Dabei ist es bekannt, auf den Blockboden einen gesonderten Bodenzuschnitt, der aus einem rechteckigen Blatt aus Papier, Pappe oder Kunststoff besteht, aufzukleben, um einen festen und dichten Bodenverschluß des Beutels zu erreichen (DE-A 41 02 548; DE-A 19 39 591).

Weiterhin ist es bei Blockbodenbeuteln bekannt, deren Blockboden zur Verbesserung der Dichtigkeit mehrlagig auszuführen, wobei in den Blockboden ein Innenriegel eingearbeitet wird, der mit den Eckeinschlägen und den Bodenseitenumschlägen des Seitenfaltenschlauchs durch Verklebung verbunden wird (DE-U 87 06 305).

Zum Stand der Technik gehören auch Seitenfaltenflachbeutel aus Kunststoff, die aus einem einteiligen Kunststoffzuschnitt gefertigt sind, der zur Bildung der Vorderwand, der Rückwand und der beiden schmalen Seitenwände gefalzt wird, worauf der Beutel an seiner Längsnaht geschlossen wird. Hierbei wird die eine Seitenwand gegen die Vorderseite des Beutels umgefalzt und dann mit deren Innenseite verklebt (GB-A 2 254 065). Der Verschluß des gefüllten Beutels erfolgt durch Verschweißen seiner Vorder- und Rückwand im Endbereich des Beutels, wobei an einem Beutelende Tragegriffe vorgesehen werden.

Es sind auch Blockbodenbeutel bekannt, die aus einem mehrlagigen Papier- und Folienmaterial, also einem Verbundmaterial, wie z.B. kaschiertem Papier oder polypropylenbeschichtetem Papier gefertigt werden (EP-A-0 298 252). Bei der Herstellung dieser Beutel werden zur Bildung des Blockbodens die Beutelwandungen an den vier Rechteckseiten des Beutels so gefaltet, daß zwei einander gegenüberliegende Bodenabschnitte gebildet werden, die von zwei an den beiden anderen Beutelseiten durch Falten gebildeten trapezförmigen Bodenklappen überdeckt werden. Dabei erfolgt eine Verklebung der Bodenabschnitte und der Bodenklappen in der Weise, daß auf Teilbereiche der einen Bodenklappe und der beiden Bodenabschnitte ein Dispersionskleber und außerdem auf den Überdeckungsbereichen der Bodenklappen ein Heißkleber in Form schmaler Leimraupen aufgebracht wird, so daß beim Umlegen der Bodenklappen gegen die Bodenabschnitte mit den Klebeverbindungen eine doppelte Abdichtung der sich überdeckenden Bereiche der Bodenabschnitte und der Bodenklappen erzielt wird.

Aus der US-A-4 856 656 ist eine auch für Beutel verwendbare Mehrschichtfolie mit insgesamt drei Schichten bekannt, die aus Niederdruck-Polyethylen (LDPE) und Hochdruck-Polyethylen (HDPE) bestehen können. Die US-A- 5 344 714 offenbart eine Mehrschichtfolie mit einer Schicht aus linearem Niederdruck-Polyethylen (LDPE) und einer weiteren Schicht aus Hochdruck-Polyethylen (HDPE), die auch direkt als Schlauch extrudiert werden kann. Aus der US-A 5 401 546 schließlich ist ein sackartiges Behältnis zum Aufbewahren und Entsorgen von Schmierfett und -öl bekannt, das aus mehreren Abschnitten einer Verbundfolie aus Niederdruck-Polyethylen, linearem Niederdruck-Polyethylen, Hochdruck-Polyethylen und Polyester besteht, die zur Bildung des schlauchförmigen Behältnisses miteinander verschweißt sind.

Aufgabe der Erfindung ist es, einen Blockbodenbeutel der eingangs genannten Art zu schaffen, der sowohl feuchtigkeitsabweisend und leicht wiederverwertbar ist als auch eine hohe FormStabilität und Formgenauigkeit hat und der einfach und kostengünstig maschinell hergestellt und gefaltet werden kann.

Diese Aufgabe wird erfindungsgemäß dadurch gelöst, daß der Beutel vollständig aus einer flüssigkeits- und dampfdichten, eine Polyethylenfolienschicht hoher Dichte (HDPE) und eine Polyethylenfolienschicht niedriger Dichte (LDPE) aufweisenden Kunststoffverbundfolie besteht, die eine Dicke von mindestens 50 µm und höchsten 300 µm aufweist, wobei der Beutel an seiner Längsnaht verklebt ist. Vorzugsweise ist dabei der mit dem Blockboden versehene Kunststoffbeutel, wie an sich bekannt, als Seitenfaltenbeutel ausgebildet.

Der in der vorgenannten Weise ausgebildete Blockbodenbeutel hat bei hoher Festigkeit gute feuchtigkeitsabweisende Eigenschaften, so daß in ihm empfindliche Güter zuverlässig gegen Zutritt von Feuchtigkeit verpackt werden können. In seiner Ausführung als Blockbodenbeutel ermöglicht er auch einen dichten Bodenverschluß. Zugleich ist er im Füllzustand gut und raumsparend stapelbar. Da der Beutel in seiner Gesamtheit nur aus einem einzigen Material, nämlich Polyethylenmaterial, besteht, läßt er sich nach Gebrauch direkt der Kunststoffwiederverwertung zuführen. Polyethylen hoher Dichte (HDPE) und Polyethylen niedriger Dichte (LDPE) werden beide zu den Polyolefinen gerechnet und sind in ihrer chemischen Zusammensetzung so ähnlich, daß eine gemeinsame Wiederverwertung problemlos möglich ist.

Um einen festen und dichten Bodenverschluß des Blockbodenbeutels zu erreichen, empfiehlt es sich, die einander überlappenden Teile des Blockbodens im Bodenbereich miteinander zu verkleben. Vorzugsweise wird der Blockboden mit einer Abdeckung aus Kunststoffolie versehen, die den Abmessungen des Blockbodens etwa entspricht und von außen auf den Blockboden aufgeklebt wird. Hierdurch erhält der Blockbodenbeutel eine zusätzliche Steifigkeit und weist an seiner Bodenseite eine homogene Fläche auf, die leicht bedruckt werden kann.

Besonders vorteilhaft ist es, wenn der Boden des Blockbodenbeutels mit zwei zueinander parallelen Klebstoffraupen verklebt ist, die mindestens eine Länge haben, die der Breite einer Längsseite entspricht, und wenn die Abdeckung aus Kunststoffolie vollflächig mit dem Boden verklebt ist. Dadurch können die Laschen des Blockbodens mit wenig Klebstoff miteinander verklebt werden. Durch die vollflächige Verklebung der Abdeckung mit dem Boden ist eine besonders gute Abdichtung gewährleistet.

Der Klebstoff ist vorzugsweise ein Heiß-Schmelzkleber, der besonders einfach zu verarbeiten ist, eine hohe Stabilität der Klebnähte gewährleistet und durch sein großes Volumen die Nähte, insbesondere im Bodenbereich, besonders gut abdichtet.

Weitere Merkmale und Vorteile der Erfindung ergeben sich aus der nachfolgenden Beschreibung und der Zeichnung, in der eine bevorzugte Ausführungsform der Erfindung an einem Beispiel näher erläutert ist. Es zeigt:
- Fig. 1: zeigt einen oben offenen Blockbodenbeutel nach der Erfindung in einer perspektivischen Darstellung;
- Fig. 2: zeigt den Blockbodenbeutel nach Fig. 1 in einer Draufsicht und
- Fig. 3: zeigt den Boden des Blockbodenbeutels im auseinandergeklappten Zustand in einer Draufsicht.

### Bester Weg zur Ausführung der Erfindung

In den Zeichnungen ist mit 10 ein Blockbodenbeutel bezeichnet, der zum Verpacken von feuchtigkeitsempfindlichen Schüttgütern, wie Gips, Waschpulver od.dgl. dient und vollständig aus einer flüssigkeits- und dampfdichten Kunststoffverbundfolie 11 besteht. Diese Kunststoffverbundfolie 11 weist eine Polyethylenfolienschicht hoher Dichte (HDPE-Folie) und eine hiermit im Verbund stehende Polyethylenfolienschicht niedriger Dichte (LDPE-Folie) auf. Die Dicke d der Kunststoffverbundfolie 11 beträgt mindestens 50 µm und höchstens 300 µm. Bei dem dargestellten Ausführungsbeispiel hat die Kunststoffverbundfolie 11 eine Dicke von 100 µm.

Der dargestellte Blockbodenbeutel 10 wird wie ein Papierbeutel auf einer Blockbodenbeutelmaschine gefertigt. Er hat vier parallele Längsaußenkanten 12, 13, 14 und 15, an denen die Längsseiten 16, 17, 18 und 19 zusammenstoßen. An der Längsaußenkante 15 hat die schmale Längsseite 19 einen überstehenden Streifen 20, der mit dem freien Außenrand der vorderen Längsseite 16 verklebt ist, so daß sich ein etwa rechteckiger Schlauch ergibt, wie dies bei Blockbodenbeuteln an sich bekannt ist. Außerdem hat jede der schmalen Längsseiten 17 und 19 einen parallel zu den Längsaußenkanten 12 und 13 bzw. 14 und 15 verlaufenden Innenfalz 21 bzw. 22, der die schmalen Längsseiten in zwei Hälften unterteilt, die aufeinanderliegen, wenn der Beutel zu Verpackungszwecken mit seinen vorderen und hinteren Längsseiten 16 und 18 flach aufeinandergelegt wird. Der dargestellte Blockbodenbeutel ist demgemäß zugleich als Seitenfaltenbeutel ausgeführt.

Wie bei Blockbodenbeuteln üblich, sind die schmalen Längsseiten 17 und 19 und die breiten, vorderen und hinteren Längsseiten 16 und 18 am unteren Ende 23 des Beutels paarweise nach innen gefaltet und rechtwinklig nach innen umgebogen, so daß die in Fig. 2 in strichierten Linien dargestellte Faltung entsteht, wie sie bei Blockbodenbeuteln üblich ist. Die einander überlappenden Teile 24, 25, 26 und 27, die den Boden 28 des Beutels 10 bilden, sind vorzugsweise mit zwei einander parallelen Klebstoffraupen 30, 31 verklebt, die nahe der Unterkanten 32, 33 der schmalen Längsseiten 17, 19 parallel zu diesen verlaufen und die bis auf die von den breiten Längsseiten 16, 18 gebildeten Spitzbodenlaschen 34, 35 reichen (Fig. 3).

Um zu verhindern, daß das Verpackungsgut, beispielsweise Waschpulver, Mehl oder Gips zwischen die Falten der nach innen geklappten Teile des Bodens eindringt, können die einander überlappenden Teile des Bodens auch vollflächig miteinander verklebt sein. Wie in Fig. 2 gezeigt, ist der Boden 28 des Beutels mit einer Abdeckung 29 aus Kunststoffolie versehen, die den Bodenabmessungen in etwa entspricht und von unten auf den Boden 28 aufgeklebt ist. Die Abdeckung 29 schafft eine glatte Oberfläche, die vollflächig bedruckt und auch mit einem Handgriff od. dgl. versehen werden kann.

Zum Verschließen kann der gefüllte Beutel am oberen Rand verklebt, aber auch verschweißt oder aber vernäht werden. Er ist hierdurch universell einsetzbar und kann auf allen üblichen Abfüllanlagen für riesel- oder schüttfähige Verpackungsgüter verwendet werden.

Die Erfindung ist nicht auf die beschriebene Ausführungsform beschränkt, sondern kann auch bei Seitenfaltenbeuteln verwendet werden, deren Vorder- und Rückwand unter Einschluß der eingefalteten Seitenwände miteinander verschlossen sind.

## Patentansprüche

1. Blockbodenbeutel aus Kunststoffolie, insbesondere zum Verpacken feuchtigkeitsempfindlicher Stoffe, mit einer Vorderwand, einer Rückwand und mit Seitenwänden, die mit der Vorderwand und der Rückwand Längsaußenkanten bilden, wobei der Blockboden durch Umfalten von Teilen der Vorderwand, der Rückwand und der Seitenwände entlang der mindestens vier Queraußenkanten an einer Stirnseite gebildet ist, **dadurch gekennzeichnet, daß** der Beutel (10) vollständig aus einer flüssigkeits- und dampfdichten, eine Polyethylenfolienschicht hoher Dichte (HDPE) und eine Polyethylenfolienschicht niedriger Dichte (LDPE) aufweisenden Kunststoffverbundfolie (11) besteht, die eine Dicke (d) von mindestens 50 µm und höchstens 300 µm aufweist, wobei der Beutel an seiner Längsnaht verklebt ist.

2. Blockbodenbeutel nach Anspruch 1, **dadurch gekennzeichnet, daß** er ein Seitenfaltenbeutel ist.

3. Blockbodenbeutel nach Anspruch 1 oder 2, **dadurch gekennzeichnet, daß** die einander überlappenden Teile (24, 25, 26, 27) des Blockbodens im Bodenbereich miteinander verklebt sind.

4. Blockbodenbeutel nach einem der Ansprüche 1 bis 3, **dadurch gekennzeichnet, daß** der Blockboden (28) mit einer Abdeckung (29) aus Kunststoffolie versehen ist, die den Abmessungen des Blockbodens (28) etwa entspricht und von außen auf den Blockboden (28) aufgeklebt ist.

5. Blockbodenbeutel nach Anspruch 4, **dadurch gekennzeichnet, daß** die überlappenden Teile (24, 25, 26, 27) des Blockbodens (28) mit zwei zueinander parallelen Klebstoffraupen (30, 31) verklebt sind, die mindestens eine Länge haben, die der Breite einer Längsseite (19) entspricht, und daß die Abdeckung (29) vollflächig mit dem Blockboden (28) verklebt ist.

6. Blockbodenbeutel nach einem der Ansprüche 1 bis 5, **dadurch gekennzeichnet, daß** die einander überlappenden Teile (24, 25, 26, 27) des Blockbodens (28) vollflächig miteinander verklebt sind.

7. Blockbodenbeutel nach einem der Ansprüche 1 bis 6, **dadurch gekennzeichnet, daß** der Klebstoff ein Heiß-Schmelzkleber ist.

## Claims

1. Block-bottom bag made of plastic film, in particular for packing moisture-sensitive materials, with a front wall, a rear wall and with side walls which, with the front wall and the rear wall, form longitudinal external edges, the block bottom being formed at one end face by folding over parts of the front wall, of the rear wall and of the side walls along the at least four transverse external edges, characterized in that the bag (10) consists entirely of a liquid-tight and vapour-tight multilayer plastic film (11) which has a polyethylene film layer of high density (HDPE) and a polyethylene film layer of low density (LDPE) and which has a thickness (d) of at least 50 µm and at most 300 µm, the bag being adhesively bonded at its longitudinal seam.

2. Block-bottom bag according to Claim 1, characterized in that it is a satchel bag.

3. Block-bottom bag according to Claim 1 or 2, characterized in that the mutually overlapping parts (24, 25, 26, 27) of the block bottom are adhesively bonded to one another in the bottom region.

4. Block-bottom bag according to one of Claims 1 to 3, characterized in that the block bottom (28) is provided with a covering (29) made of plastic film, which corresponds approximately to the dimensions of the block bottom (28) and is adhesively bonded onto the block bottom (28) from outside.

5. Block-bottom bag according to Claim 4, characterized in that the overlapping parts (24, 25, 26, 27) of the block bottom (28) are adhesively bonded by two mutually parallel adhesive beads (30, 31) which have at least a length which corresponds to the width of a longitudinal side (19), and in that the covering (29) is adhesively bonded to the block bottom (28) over the entire surface.

6. Block-bottom bag according to one of Claims 1 to 5, characterized in that the mutually overlapping parts (24, 25, 26, 27) of the block bottom (28) are adhesively bonded to one another over the entire surface.

7. Block-bottom bag according to one of Claims 1 to 6, characterized in that the adhesive is a hot-melt adhesive.

## Revendications

1. Sac à fond formant bloc en feuille synthétique, en particulier pour emballer des matières sensibles à l'humidité, comportant une paroi avant, une paroi arrière et des parois latérales qui forment, avec la paroi avant et la paroi arrière, des arêtes extérieures longitudinales, le fond formant bloc étant constitué par pliage de parties de la paroi avant, de la paroi arrière et des parois latérales, le long des arêtes extérieures longitudinales, au nombre minimum de quatre, sur une face frontale, caractérisé en ce que le sac (10) est entièrement constitué dans une feuille en matière synthétique composite (11), étanche aux liquides et à la vapeur, comportant une couche de polyéthylène haute densité (HDPE) et une couche de polyéthylène basse densité (LDPE), qui présente une épaisseur (d) d'au moins 50 µm et de tout au plus 300 µm, le sac étant collé sur sa couture longitudinale.

2. Sac à fond formant bloc selon la revendication 1, caractérisé en ce qu'il est un sac à plis latéraux.

3. Sac à fond formant bloc selon la revendication 1 ou 2, caractérisé en ce que les parties (24, 25, 26, 27) du fond formant bloc qui se recouvrent sont collées les unes avec les autres dans la zone du fond.

4. Sac à fond formant bloc selon l'une des revendications 1 à 3, caractérisé en ce que le fond formant bloc (28) est pourvu d'un revêtement (29) en feuille synthétique qui correspond approximativement aux dimensions du fond formant bloc (28) et est collé, par l'extérieur, sur le fond formant bloc (28).

5. Sac à fond formant bloc selon la revendication 4, caractérisé en ce que les parties (24, 25, 26, 27) du fond formant bloc (28) qui se recouvrent sont collées avec deux cordons de colle (30, 31) parallèles l'un à l'autre, présentant au moins une longueur correspondante à la largeur d'un bord longitudinal (19), et en ce que le revêtement (29) est collé avec le fond formant bloc (28) sur toute sa surface.

6. Sac à fond formant bloc selon l'une des revendications 1 à 5, caractérisé en ce que les parties (24, 25, 26, 27) du fond formant bloc (28) qui se recouvrent sont collées les unes aux autres sur toute leur surface.

7. Sac à fond formant bloc selon l'une des revendications 1 à 6, caractérisé en ce que la colle est une colle thermofusible.
